# NEUE EUROPÄISCHE PATENTSCHRIFT

(11) **EP 2 526 243 B3**
(45) Veröffentlichungstag dieser Patentschrift: **01.04.2026**
(45) Hinweis auf die Patenterteilung: 24.12.2014
(21) Anmeldenummer: 11701071.0
(22) Anmeldetag: 19.01.2011
(51) Int. Cl.: E04G 11/50

(54) **SCHALUNGSELEMENT MIT EINEM TRÄGER**
FORMWORK ELEMENT HAVING A BEAM
ÉLÉMENT DE COFFRAGE COMPRENANT UNE POUTRELLE

(30) Priorität: 20.01.2010 DE 102010001041
(43) Veröffentlichungstag der Anmeldung: 28.11.2012
(73) Patentinhaber: DOKA GmbH, 3300 Amstetten (AT)
(72) Erfinder: HOLAWE, Walter, A-3371 Neumarkt (AT)
(74) Vertreter: SONN Patentanwälte GmbH & Co KG
(86) Internationale Anmeldenummer: PCT/EP2011/050664
(87) Internationale Veröffentlichungsnummer: WO 2011/089149

(56) Entgegenhaltungen:
- EP-A2- 1 251 222
- US-A- 2 727 281
- US-A- 4 569 501

## Beschreibung

### TECHNISCHES GEBIET

Die folgende Erfindung betrifft ein Schalungselement mit zumindest einem Träger.

Auf dem Gebiet des Bauwesens ist es insbesondere bei der Erstellung von Betondecken üblich, auf Stützen ein Raster von Trägern aufzulegen, auf denen wiederum Schalungsplatten aufgelegt werden, um nach Abgrenzung der Deckenränder die Betondecke zu gießen.

Somit können Träger zum Einen zum Auflegen von Schalungsplatten verwendet werden. Ferner können sie in geeigneter Weise mit einer als Schalung geeigneten Oberfläche versehen sein, so dass sie als schmale, leistenartige Schalungselemente wirken. Schließlich können ein oder mehrere Träger in ein Schalungselement, wie z. B. ein Schalungspaneel integriert sein und hier an den Rändern und/oder zwischen den Rändern als Querträger vorgesehen sein.

### STAND DER TECHNIK

Die vorangehend beschriebenen Träger und Schalungselemente sind als Vorbenutzungsgegenstände bekannt.

### DARSTELLUNG DER ERFINDUNG

Der Erfindung liegt die Aufgabe zugrunde, ein im Hinblick auf die Handhabbarkeit verbessertes Schalungselement zu schaffen.

Die Lösung dieser Aufgabe erfolgt durch das in Anspruch 1 beschriebene Schalungspaneel.

Demzufolge weist dieses zumindest einen Träger auf. Dieser besteht bevorzugt zumindest teilweise aus Metall, insbesondere Stahl, kann jedoch jedes andere geeignete Material, wie z. B. Holz, Aluminium oder faserverstärkten Kunststoff aufweisen. Insbesondere bei Stahlträgern besteht jedoch eine besondere Herausforderung darin, den Träger bzw. mehrere derartige Träger, die in ein Schalungselement integriert sein können, weiterhin manipulieren zu können. Mit anderen Worten ist bei dem Träger möglichst umfangreich Gewicht einzusparen, wobei gleichzeitig die an die Festigkeit gestellten Anforderungen zu erfüllen sind. Dies wird erfindungsgemäß durch die nachfolgend beschriebenen Maßnahmen erreicht.

Der Träger ist zumindest geringfügig in Richtung des einzufüllenden Betons gewölbt. Dies bedeutet im Wesentlichen eine gewisse "Vorspannung" in Richtung der Belastung, die dazu führt, dass die Belastung besonders gut aufgenommen werden kann. Dies ist insbesondere ohne der Gefahr einer Durchbiegung entgegen der Wölbungsrichtung möglich, was bei der fertigen Betondecke zu ungewünschten Auswölbungen oder - bauchungen an der Unterseite führen würde. Die beschriebene Wölbung kann als gleichmäßige Krümmung ausgebildet sein und kann in der Größenordnung von einigen Millimetern, in Abhängigkeit von der Länge des Trägers, beispielsweise etwa 4 Millimeter betragen.

Zum Anderen weist der Träger Öffnungen auf, deren Größe und/oder Form und/oder Ausrichtung und/oder Verteilung sich über die Länge des Trägers derart verändert, dass der Träger in einem mittleren Bereich weniger geschwächt ist als in zumindest einem Endbereich. Diesbezüglich ist zu berücksichtigen, dass ein derartiger Träger üblicherweise an seinen Enden gelagert ist, und in seinem Verlauf eine gleichmäßige Streckenlast aufgebracht wird. Dies führt zu einer Belastung in mittleren Bereichen, die größer ist als in Endbereichen. Dem wird erfindungsgemäß dadurch Rechnung getragen, wobei gleichzeitig die Möglichkeiten der Gewichtseinsparung genutzt werden, dass der Träger mit Öffnungen versehen wird, die im mittleren Bereich entweder zunehmend kleiner und/oder weniger werden. Hierbei können die Öffnungen über den gesamten Träger eine weitgehend gleichbleibende Form, beispielsweise kreisförmig, aufweisen, jedoch zur Mitte hin kleiner werden. Alternativ oder ergänzend ist es denkbar, dass sich die Form und/oder Ausrichtung der Öffnungen in Richtung der Mitte derart verändert, dass hier eine geringere Schwächung auftritt. Beispielsweise kann von einer Ellipsenform in den randnahen Zonen auf eine Kreisform im mittleren Bereich übergegangen werden, und/oder elliptische Öffnungen können horizontal statt vertikal ausgerichtet werden. Durch die beschriebenen Maßnahmen oder eine Kombination derselben lässt sich insbesondere an einem Stahlträger umfangreich Gewicht einsparen, und gleichzeitig lassen sich die Festigkeitsanforderungen in vorteilhafter Weise erfüllen.

Dies gilt in gleicher Weise für diejenige Maßnahme, wonach der Träger selbst im Hinblick auf seine Abmessungen über die Länge derart gestaltet ist, dass er in einem mittleren Bereich weniger geschwächt ist als in zumindest einem Endbereich. Dies lässt sich beispielsweise dadurch bewerkstelligen, dass der Träger, der in einer Schnittdarstellung den Eindruck einer "Hochkant"-Anordnung macht, im mittleren Bereich "höher" und damit stabiler ist, als in Randbereichen. Auch hierdurch kann die Festigkeit über die gesamte Länge, insbesondere auch in dem mittleren Bereich gewährleistet werden, und gleichzeitig insbesondere an den Rändern Gewicht eingespart werden.

Bevorzugte Weiterbildungen des erfindungsgemäßen Schalungspaneels sind in den weiteren Ansprüchen beschrieben.

Im Hinblick auf die vielseitige Verwendbarkeit des Trägers hat es sich als vorteilhaft erwiesen, zumindest eine Öffnung derart auszubilden, dass darin zumindest ein Bügel zur Auflage eines weiteren, vorzugsweise eines Holz-Schalungsträgers einhängbar ist. Hierdurch kann die Kompatibilität mit anderen Deckenschalungssystemen, die beispielsweise HolzSchalungsträger aufweisen, gewährleistet werden. Ferner ist die beschriebene Einhängbarkeit für die besonders flexible Ausgestaltung vom Randbereich des erfindungsgemäßen Deckenschalungssystems günstig. Es sei erwähnt, dass für das Einhängen des beschriebenen Bügels eine regelmäßige Anordnung, mit anderen Worten eine Art Raster, von gegebenenfalls gleichgroßen und/oder gleichförmigen Öffnungen denkbar ist. Insbesondere ist eine derartige Ausführungsform, gegebenenfalls in Kombination mit einem oder mehreren der vorangehend oder nachfolgend beschriebenen Merkmale, sowie die Verwendung von zumindest einer Öffnung in einem Träger zum Einhängen zumindest eines Bügels zur Aufnahme eines weiteren, vorzugsweise eines Holz-Schalungsträgers als Gegenstand der vorliegenden Anmeldung anzusehen. Dies gilt in gleicher Weise für einen in zumindest eine Öffnung eines Trägers einhängbaren Bügel. Dieser kann weitgehend U-förmig gestaltet sein mit einem Boden, dessen "Breite" (von oben betrachtet) in etwa der Breite eines Trägers (ebenfalls von oben betrachtet, senkrecht zur Längserstreckung des Trägers gemessen) entspricht. An diesem Boden können zwei Schenkel an unterschiedlichen Seiten angebracht sein, so dass sie sich im Gebrauchszustand weitgehend vertikal zu unterschiedlichen Seiten des Schalungsträgers erstrecken. Durch zueinander gerichtete, aber um die Länge des Bodens versetzte Vorsprünge oder Haken kann der Bügel beispielsweise in zwei nebeneinanderliegende Öffnungen eines Schalungsträgers eingehängt und zum Auflegen eines oder mehrerer Holzschalungsträger genutzt werden. Bislang war es bekannt, bei Schalungsträgern seitlich leistenförmige Vorsprünge über im Wesentlichen die gesamte Länge des Trägers vorzusehen, die an ihrem Ende eine Erhöhung aufweisen, so dass die beschriebenen Bügel eingehängt werden können. Die vorangehend beschriebene Maßnahme, Öffnungen im Träger für das Einhängen von Bügeln zu nutzen, bietet demgegenüber den Vorteil, dass eine deutlich geringere Verschmutzungsgefahr besteht als bei den beschriebenen leistenförmigen Vorsprüngen.

Für die flexible Verwendbarkeit wird darüber hinaus bevorzugt, dass ein Träger des erfindungsgemäßen Schalungspaneels an zumindest einem Ende mit zumindest zwei in die gleiche (üblicherweise vertikale) Richtung gerichteten Auflagern versehen ist, die derart auf unterschiedlichen vertikalen Höhen angeordnet sind, dass der Träger auf zumindest zwei unterschiedlichen horizontalen Niveaus auf andere Elemente eines Deckenschalungssystems auflegbar ist. Bei dieser Betrachtung wird davon ausgegangen, dass der Schalungsträger im Gebrauch weitgehend horizontal angeordnet ist, es ist jedoch ebenfalls denkbar, dass die Gebrauchsstellung des Schalungsträgers vertikal ist, und dass somit in seitlicher Richtung unterschiedliche Stellungen möglich sind. In jedem Fall sorgen die in die gleiche Richtung gerichteten, zumindest zwei Auflager dafür, dass das erfindungsgemäße Schalungspaneel besonders vielseitig einsetzbar ist.

Wenn ein Träger des Schalungspaneels, beispielsweise durch einen geeigneten Holzeinsatz, nagelbar ist, besteht durch die in die gleiche Richtung gerichteten Auflager der Vorteil, dass diese Nagelbarkeit für den Einsatz auf den beiden (oder mehreren) horizontalen Niveaus gilt.

Hierbei hat es sich für die Handhabung des Trägers als vorteilhaft herausgestellt, wenn das höhere Auflager näher zum Ende des Trägers angeordnet ist, als das niedrigere Auflager. Mit anderen Worten nimmt die "Höhe" des Trägers zum Ende hin ab, was mit der oben bereits beschriebenen Formveränderung des Trägers über dessen Länge einhergeht, und darüber hinaus für eine einfache Vorgehensweise beim Auflegen sorgt.

Als Materialien für zumindest ein Auflager haben sich bei ersten Versuchen dessen Ausbildung zumindest bereichsweise aus Metall, insbesondere Stahl und/oder einem Kunststoff, insbesondere faserverstärkt, als günstig herausgestellt.

Um eine Sicherung in sämtlichen horizontalen Richtungen zu erreichen, wird für zumindest ein Auflager derzeit ferner bevorzugt, dass dieses hülsenförmig ausgebildet ist. Eine derartige Form bildet einen sich weitgehend vertikal erstreckenden Hohlraum, in den ein sich weitgehend vertikaler Vorsprung oder Stift eines Gegen-Auflagers, beispielsweise an einer Stütze, eingefügt werden kann. Insbesondere ist der beschriebene Hohlraum auf zumindest drei, bevorzugt vier Seiten in horizontaler Richtung begrenzt und/oder mit einer abgerundeten Kontur versehen, so dass eine besonders gute Zusammenwirkung mit runden Stiften, beispielsweise eines Stützenkopfes, möglich ist.

Besondere Vorteile im Hinblick auf die Handhabbarkeit, und insbesondere im Hinblick auf den flexiblen Einsatz sind bei derjenigen bevorzugten Ausführungsformen gegegeben, bei der unterhalb eines ersten Auflagers ein zweites Auflager zu- und wegklappbar ist. Bei dieser Ausführungsform ändert sich die Länge des Trägers bei Verwendung der verschiedenen Auflager nicht, so dass günstige Eigenschaften erreicht werden. Insbesondere fluchten die beiden Auflager im zugeklappten Zustand des unteren Auflagers im Wesentlichen miteinander.

In Übereinstimmung mit dem Grundgedanken der Erfindung, nämlich die Festigkeitsanforderungen zu erfüllen und gleichzeitig Gewicht einzusparen, wird für ein erfindungsgemäßes Schalungspaneel ferner bevorzugt, zumindest zwei vorhandene Träger, insbesondere zwischen Randträgern quer verlaufende Träger, in einem mittleren Bereich des Paneels geringer zu beabstanden als in Endbereichen. Hierdurch kann der besonders belastete mittlere Bereich in gewisser Weise verstärkt werden, während in den Endbereichen Gewicht eingespart wird.

Schließlich hat sich eine Ausführungsform eines Schalungspaneels als besonders günstig erwiesen, bei dem jegliche Randträger nicht gewölbt sind, und diese Maßnahme lediglich für die besonders belastenden Querträger zwischen den Randträgern genutzt wird.

### KURZE BESCHREIBUNG DER ZEICHNUNGEN

Nachfolgend werden beispielhaft in den Zeichnungen dargestellte Ausführungsformen der Erfindung näher erläutert. Es zeigen:
Fig. 1
   eine schematische Ansicht eines in ein erfindungsgemäßes Schalungspaneel integrierten Trägers;
Fig. 2
   eine weitere Ausführungsform eines Trägers; und
Fig. 3
   eine noch weitere Ausführungsform eines Trägers.

### AUSFÜHRLICHE BESCHREIBUNG BEVORZUGTER AUSFÜHRUNGSFORMEN DER ERFINDUNG

In Fig. 1 ist in einer Seitenansicht und im Hinblick auf die Wölbung übertrieben dargestellt ein Träger 10 gezeigt, der in dem gezeigten Beispiel in ein Schalungselement integriert ist, von dem jedoch lediglich Randprofile 12 gezeigt sind. Im Endzustand befindet sich oberhalb der Profile 12 und des Trägers 10 eine Schalungsplatte, auf die Beton gegossen wird. Die entstehende Streckenlast belastet den Träger insbesondere an seinem mittleren Bereich vergleichsweise umfangreich, da er an seinen Rändern an geeigneten Auflagern abgestützt ist. Um dieser Belastung in Form einer Art Vorspannung entgegenzuwirken, ist der erfindungsgemäße Träger in der in Fig. 1 gezeigten Ausführungsform in Richtung der zu erwartenden Belastung gewölbt. Diese Wölbung ist in Fig. 1 zur Verdeutlichung übertrieben dargestellt, beträgt in der Praxis jedoch, in Abhängigkeit von der Länge des Trägers, einige Millimeter. Bei dem in Fig. 1 gezeigten Träger kann es sich insbesondere um einen von gegebenenfalls mehreren derartigen Querträgern handeln, die zumindest teilweise in der beschriebenen Weise gewölbt sind, während dies für die Randträger oder -profile 12 nicht unbedingt vorgesehen sein muss. Bei der in Fig. 1 gezeigten Ausführungsform sind darüber hinaus Öffnungen 14 dargestellt, die ungleichmäßig über die Länge des Trägers verteilt sind.

Bei der in Fig. 2 gezeigten Ausführungsform sind derartige Öffnungen 14 gemäß einer alternativen erfindungsgemäßen Maßnahme, die jedoch mit der in Fig. 1 gezeigten Wölbung kombiniert werden kann, über den Verlauf des Trägers 20 im Hinblick auf ihre Größe verändert. Insbesondere werden die Öffnungen zur Mitte hin kleiner und sind bei der gezeigten Ausführungsform in dem mittleren Bereich vollständig weggelassen, so dass dieser besonders belastete Bereich deutlich weniger geschwächt ist als die Endbereiche. Hierdurch kann über den gesamten Verlauf des Trägers die Festigkeit sichergestellt werden, wobei insbesondere in den weniger belasteten Endbereichen Gewicht eingespart wird.

Dies gilt in gleicher Weise für die in Fig. 3 gezeigte dritte Ausführungsform eines Trägers 30, der zusätzlich in den Endbereichen A (gemäß der Gebrauchsstellung) weniger "hoch" gestaltet ist als in einem mittleren Bereich. An den Enden sind Auflager 32 zu erkennen. Über den Verlauf ist der Träger 30 ferner mit Öffnungen versehen, deren Form, Ausrichtung und Verteilung sich über die Länge des Trägers verändert. In dem gezeigten Beispiel sind in den Endbereichen Öffnungen in Form eines jeweils vergleichsweise flachen Dreiecks vorgesehen, dessen Ecken mit unterschiedlichen Radien gerundet sind. In dem gezeigten Beispiel sind zwei Seiten des Dreiecks weitgehend parallel zu Kanten des Trägers, nämlich zu der Oberkante und der in diesem Bereich geneigt nach oben verlaufenden Unterkante. Der Rundungsradius ist zu dem Ende des Trägers hin am größten und an der oberen, zur Innenseite des Trägers gelegenen Ecke am kleinsten. Anstelle der gezeigten Öffnungen können auch ovale oder elliptische sowie rechteckige Öffnungen mit Rundungen an ihren Enden vorgesehen und beispielsweise weitgehend parallel zur in diesem Bereich geneigten Unterkante des Trägers ausgerichtet sein. Elliptische oder ovale Öffnungen und/oder Öffnungen in einer der vorangehend beschriebenen Formen können zur Mitte des Trägers hin, wie gezeigt, weitgehend vertikal ausgerichtet sein, und noch weiter zur Mitte hin weitgehend horizontal ausgerichtet sein. In der Mitte des Trägers finden sich ferner kreisförmige Öffnungen. Insgesamt konnte für das gezeigte Beispiel einer besonderen Verteilung, Form- und Ausrichtungsveränderung der Öffnungen festgestellt werden, dass Gewicht eingespart werden kann und gleichzeitig die Festigkeit über den gesamten Verlauf des Trägers gewährleistet ist.

## Patentansprüche

1. Schalungspaneel mit zumindest einem Träger (10, 20, 30) bevorzugt aus Stahl,
der zumindest geringfügig in Richtung des einzufüllenden Betons gewölbt ist, und
Öffnungen (14) aufweist, deren Größe und/oder Form und/oder Ausrichtung und/oder
Verteilung sich über die Länge des Trägers (10, 20, 30) derart verändert, dass der Träger (10, 20, 30) in einem mittleren Bereich weniger geschwächt ist als in Endbereichen (A).

2. Schalungspaneel nach Anspruch 1, **dadurch gekennzeichnet, dass** in zumindest eine Öffnung (14) eines Trägers zumindest ein Bügel zur Auflage eines weiteren, vorzugsweise eines Holz-Schalungsträgers einhängbar ist.

3. Schalungspaneel nach einem der vorangehenden Ansprüche, **dadurch gekennzeichnet, dass** der Träger im Gebrauch weitgehend horizontal angeordnet ist und an zumindest einem Ende mit zwei in die gleiche Richtung gerichteten Auflagern (32) versehen ist, die derart auf unterschiedlichen vertikalen Höhen angeordnet sind, dass der Träger (30) auf zumindest zwei unterschiedlichen horizontalen Niveaus auf andere Elemente eines Deckungsschalungssystems auflegbar ist.

4. Schalungspaneel nach Anspruch 3, **dadurch gekennzeichnet, dass** das höhere Auflager näher zum Ende des Deckenschalungsträgers (30) angeordnet ist, als das niedrigere Auflager.

5. Schalungspaneel nach Anspruch 3 oder 4, **dadurch gekennzeichnet, dass** zumindest ein Auflager (32) zumindest bereichsweise aus Metall und/oder einem faserverstärkten Kunststoff ausgeführt ist.

6. Schalungspaneel nach einem der Ansprüche 3 bis 5, **dadurch gekennzeichnet,**
**dass** zumindest ein Auflager (32) hülsenförmig ausgebildet ist.

7. Schalungspaneel nach zumindest einem der Ansprüche 3 bis 6, **dadurch gekennzeichnet, dass** zumindest ein Auflager unterhalb eines weiteren Auflagers (32) zu- und wegklappbar ist.

8. Schalungspaneel nach einem der vorangehenden Ansprüche, mit mehreren Trägern (10, 20, 30), von denen zumindest zwei in einem mittleren Bereich des Schalungspaneels geringer beabstandet sind als in Endbereichen.

9. Schalungspaneel nach einem der vorangehenden Ansprüche, mit Randträgern und Querträgern zwischen den Randträgern, **dadurch gekennzeichnet, dass** lediglich zumindest ein Querträger gewölbt ist.

## Claims

1. Form work panel having at least one beam (10, 20,30) preferably made of steel
which is at least slightly arched in the direction of the concrete to be poured in, and
has openings (14) of which the size and/or shape and/or orientation and/or distribution varies over the length of the beam (10, 20, 30) in such a way that the beam (10, 20, 30) is less weakened in a central region than in end regions (A).

2. Formwork panel according to claim 1, **characterised in that** at least one U-shaped member can be mounted in at least one opening (14) in a beam for supporting an additional formwork beam, preferably a wooden formwork beam.

3. Formwork panel according to any of the preceding claims, **characterised in that** the beam in use is to a large extent horizontally arranged and at at least one end is provided with two supports (32) extending in the same direction, which are arranged at different vertical heights in such a way that the beam (30) at at least two different horizontal levels can be laid on other elements of a ceiling formwork system.

4. Formwork panel according to claim 3, **characterised in that** the higher support is arranged closer to the end of the ceiling formwork beam (30) than the lower support.

5. Formwork panel according to claim 3 or 4, **characterised in that** at least one support (32) in at least one region is made of metal and/or a fibre-reinforced plastic.

6. Formwork panel according to any of claims 3 to 5, **characterised in that** at least one support (32) is bush-like.

7. Formwork panel according to one or more of claims 3 to 6, **characterised in that** at least one support can be pivoted in and out below an additional support (32).

8. Formwork panel according to any of the preceding claims, having several beams (10, 20, 30) at least two of which are more closely spaced in a central region of the formwork panel than in end regions.

9. Formwork panel according to any of the preceding claims, having edge beams and crossbeams between the edge beams, **characterised in that** only at least one crossbeam is arched.

## Revendications

1. Panneau de coffrage avec au moins une poutrelle (10, 20, 30) préférentiellement en acier, laquelle est au moins légèrement cintrée vers le béton à introduire, et
présente des ouvertures (14) dont la grandeur et/ou la forme et/ou l'alignement et/ou la distribution sur la longueur de la poutrelle (10, 20, 30) sont variées de telle manière que la poutrelle (10, 20, 30) soit moins fragilisée dans une zone centrale que dans des zones d'extrémité (A).

2. Panneau de coffrage selon la revendication 1, **caractérisé en ce qu'**au moins une armature en étrier peut être accrochée dans au moins une ouverture (14) pour la pose d'une autre poutrelle de coffrage, préférentiellement en bois.

3. Panneau de coffrage selon l'une des revendications précédentes, **caractérisé en ce que** la poutrelle est disposée pratiquement horizontalement en cours d'usage et est pourvue à au moins une extrémité de deux semelles (32) orientées dans la même direction, lesquelles sont disposées à des hauteurs différentes de manière à pouvoir appliquer la poutrelle (30) sur d'autres éléments d'un système de coffrage de dalle sur au moins deux niveaux horizontaux différents.

4. Panneau de coffrage selon la revendication 3, **caractérisé en ce que** la semelle la plus haute est plus proche de l'extrémité de la poutrelle de coffrage de dalle (30) que la semelle la plus basse.

5. Panneau de coffrage selon la revendication 3 ou 4, **caractérisé en ce qu'**au moins une semelle (32) est réalisée au moins partiellement en métal et/ou en matière synthétique renforcée par des fibres.

6. Panneau de coffrage selon une des revendications 3 à 5, **caractérisé en ce qu'**au moins une semelle (32) est réalisée en forme de manchon.

7. Panneau de coffrage selon au moins une des revendications 3 à 6, **caractérisé en ce qu'**au moins une semelle est située sous une autre semelle (32) de manière à pourvoir être déployée et rabattue par pivotement.

8. Panneau de coffrage selon l'une des revendications précédentes, avec plusieurs poutrelles (10, 20, 30), dont au moins deux sont moins espacées dans une zone centrale du panneau de coffrage que dans des zones d'extrémité.

9. Panneau de coffrage selon l'une des revendications précédentes, avec des poutrelles de bord et des poutrelles transversales entre les poutrelles de bord, **caractérisé en ce que** seules une ou plusieurs poutrelles transversales sont cintrées.
